# EUROPÄISCHE PATENTSCHRIFT

(11) **EP 1 688 163 B1**
(45) Veröffentlichungstag und Bekanntmachung des Hinweises auf die Patenterteilung: **01.09.2010**
(21) Anmeldenummer: 06090011.5
(22) Anmeldetag: 26.01.2006
(51) Int. Cl.: A62B 7/08

(54) **Atemschutzgerät mit einer Sauerstoff erzeugenden Chemikalie zur Selbstrettung**
Breathing apparatus with oxygen generating chemical for self rescue
Dispositif respiratoire avec un agent chimique produisant de l'oxygène pour le sauvetage personnel

(30) Priorität: 04.02.2005 DE 102005006012
(43) Veröffentlichungstag der Anmeldung: 09.08.2006
(73) Patentinhaber: MSA Auer GmbH, 12059 Berlin (DE)
(72) Erfinder: Krüger, Frank, 14163 Berlin (DE); Feldner, Karl-Heinz, 12359 Berlin (DE)
(74) Vertreter: Wablat, Wolfgang

(56) Entgegenhaltungen:
- EP-A- 0 172 923
- US-A- 4 099 526

## Beschreibung

Die Erfindung betrifft ein, in einem Schutzbehälter verpacktes Atemschutzgerät mit einer Sauerstoff erzeugenden Chemikalie zur Selbstrettung, das eine an einen Atemschlauch und einen Atembeutel angeschlossene sowie von diesem nahezu vollständig umgebene Chemikal- patrone umfasst, wobei der im Innern des Atembeutels liegende Teil der Chemikalpatrone bis auf deren in den Atembeutel mündenden Öffnungen vollständig von einer selbst haltenden Innenschutzhülle aus einem stoß- dämpfenden und wärmeisolierenden Material umgeben ist.

Atemschutzgeräte dieser Art werden in einer Pendelatmung betrieben. Die ausgeatmete Luft des Benutzers wird über eine in einem Kanister oder einer Patrone befindliche Chemikalie, zum Beispiel in körniger Form vorliegendes Kaliumhyperoxid, geleitet. Die Chemikalie reagiert mit dem Kohlendioxid der Ausatemluft zu Sauerstoff, der aus der Chemikalpatrone in einen Atembeutel gelangt und aus diesem - zusammen mit der verbleibenden Luft - über die Chemikalpatrone (in der mit dem restlichen Kohlendioxid weiterer Sauerstoff erzeugt wird) und einen Atemschlauch zum Benutzer gelangt (Pendelatmung). Derartige Atemschutzgeräte sind für den kurzzeitigen Einsatz im Falle einer plötzlichen Kontamination der Luft als Selbstretter oder Fluchthilfegeräte, beispielsweise in Bergwerken, vorgesehen. Die Atemschutzgeräte sind in einem Schutzbehälter aus Blech verpackt und werden vom Benutzer- beispielsweise bei der Arbeit im Bergwerk - ständig mit- geführt und sind dabei bis zur ersten aktiven Benutzung über einen langen Zeitraum, der mehrere Jahre betragen kann,einer erheblichen mechanischen Belastung ausgesetzt. Dadurch kann es zum einen zu einer allmählichen Pulverisierung der als Granulat vorliegenden Chemikalie und zum anderen zu einer Beschädigung (Undichtheit) des Atembeutels durch Reibungsverschleiß kommen, so dass das Atemschutzgerät nicht mehr funktions- fähig ist und die Sicherheit des Benutzers nicht gewähr- leistet ist. In einem Notfall ist es für die Sicherheit des Benutzers zudem wichtig, dass das Atemschutzgerät in kürzester Zeit betriebsbereit ist und der schnelle Einsatz nicht durch eine aufwändige Verpackung behindert wird.

Bei einem aus EP 0 172 923 A bekannten, in einem Schutzbehälter verpackten Atemschutzgerät der gattungsgemäßen Art mit einer Sauerstoff erzeugenden Chemikalie zur Selbstrettung ist die Chemiepatrone nahezu vollständing von einer Innenschutzhülle aus einem stoßdämpfenden und wärmeisolierenden Material, hier Silikon-Elastomere, umgeben, um das innerhalb der Chemiepatrone angeordnete Granulat gegen Stöße von außen zu schützen sowie den, die Chemiepatrone umgebenden Atembeutel gegen die während eines Betriebes der Chemikalpatrone entstehende Wärme zu schützen.

Der Erfindung liegt die Aufgabe zugrunde, ein in einem Schutzbehälter verpacktes, Sauerstoff erzeugendes Atemschutzgerät der eingangs genannten Art so auszubilden, dass zur Sicherung der Funktionsfähigkeit eine gute Stoßdämpfung gewährleistet ist.

Erfindungsgemäß wird die Aufgabe mit einem gemäß den Merkmalen des Patentanspruchs 1 ausgebildeten, in einem Schutzbehälter verpackten Atemschutzgerät dadurch gelöst, dass der um den unteren Teil der Chemikalpatrone gefaltete Bereich des Atembeutels innerhalb des Schutzbe- hälters von außen mit einer flexiblen, lose anliegenden Schutzkappe aus einem stoßdämpfenden und wärmeisolierenden Material abgedeckt ist und dass die Innenschutzhülle und die Schutzkappe aus einem weichen, glatten textilen Material bestehen.

Zweckmäßige Ausgestaltungen der Erfindung ergeben sich aus den Unteransprüchen.

Der Kern der Erfindung besteht in der Anordnung von zwei Schutzhüllen aus einem weichen und glatten Material, und zwar einer Innenschutzhülle, die die Chemikalpatrone im Atembeutel umgibt und an dieser fest gehalten ist, aber die Öffnungen zum Atembeutel freilässt, sowie einer Schutzkappe, die bei um die Chemikalpatrone gefaltetem Atembeutel den Boden und den unteren Rand der einge- wickelten Chemikalpatrone abdeckt, wenn sich das Atemschutzgerät während der Nichtbenutzung in dem Schutzbehälter befindet. Im verpackten Zustand haben die Schutzkappe und die Innenschutzhülle zum einen - mit Bezug auf das in der Chemikalpatrone enthaltene Granulat - eine vorteilhafte stoßdämpfende Wirkung und zum anderen eine reibungsmindernde und damit die Lebensdauer erhöhende Wirkung. Das heißt, nach einer lang anhaltenden, selbst viele Jahre andauernden Unterbringung in dem Schutzbehälter ist das Atemschutzgerät immer noch funktionsfähig und sofort einsatzfähig. Während die Schutzkappe bei einem praktischen Einsatz sofort abfällt, bleibt die Innenschutzhülle fest mit der Chemikalpatrone verbunden und hat während des praktischen Einsatzes noch eine wärmeisolierende Funktion, indem die durch den exothermen Prozess der Sauerstofferzeugung erhitzte Chemikalpatrone den Atembeutel nicht kontaktieren kann.

Die Innenschutzhülle und die Schutzkappe bestehen vorzugsweise aus dem gleichen - stoßdämpfend, wärmeisolierend und reibungsmindernd wirkenden - weichen und glatten Material, und zwar vorzugsweise einem Nadelfilz. Während die Innenschutzhülle unter Spannung auf die Chemikalpatrone aufgezogen ist und an dieser demzufolge fest haftet, dient die Schutzkappe nur als Abdeckung für den unteren Teil des um die Chemikalpatrone gefalteten Atembeutels innerhalb des Schutzbehälters. Sie hat eine sich vom Boden konisch nach außen erstreckende Seitenwand, um bei der Entnahme des Gerätes aus dem Schutzbehälter sofort selbsttätig abzufallen.

Ein Ausführungsbeispiel der Erfindung wird anhand der Zeichnung näher erläutert. Es zeigen:
- Fig. 1: eine Vorderansicht eines nicht verpackten Atemschutzgerätes mit aufgefaltetem, im Bereich der Chemikalpatrone weggeschnittenem Atembeutel;
- Fig. 2: das Atemschutzgerät nach Fig. 1, jedoch in verpacktem Zustand innerhalb eines Schutzbehälters;
- Fig. 3: eine perspektivische Darstellung einer Innenschutzhülle; und
- Fig. 4: eine perspektivische Darstellung einer Schutzkappe.

Das Atemschutzgerät zur Sauerstofferzeugung umfasst einen aus luftdichtem Material bestehenden Atembeutel 1, ein in einer Öffnung des Atembeutels 1 abdichtend gehaltene Chemikalpatrone 2 und einen Atemschlauch 3 mit Mundstück 4 und Nasenklemme 5. Der Atemschlauch 3 ist integral mit einer den oberen Bereich der Chemikalpatrone 2 umfassenden Aufnahme 6 verbunden, an deren Außenumfangsfläche die Öffnung des Atembeutels 1 abdichtend anschließt. Das in Fig. 1 dargestellte Atemschutzgerät befindet sich im Zustand der aktiven Benutzung. In einer Umgebung mit nicht veratembaren Gasen wird vom Benutzer die Nasenklemme 5 angelegt und nur über das Mundstück 4 und die mit einem Kaliumhyperoxid-Granulat gefüllte Chemikalpatrone 2 und den Atembeutel 1 in einer so genannten Pendelatmung ein- und ausgeatmet. Das in der Ausatemluft enthaltene Kohlendioxid reagiert mit dem Kaliumhyperoxid zu Sauerstoff, der in den Atembeutel 1 gelangt und vom Benutzer wieder eingeatmet wird. Die Chemikalpatrone 2 ist, ausgehend von der aus einem weichen elastischen Material bestehenden Aufnahme 6, vollständig von einer Innenschutzhülle 7 umgeben. Wie Fig. 3 zeigt, sind lediglich im Boden 8 der Innenschutzhülle 7 Öffnungen 9 vorgesehen, um den ungehinderten Gasdurchgang zwischen der Chemikalpatrone 2 und dem Atembeutel 1 zu gewährleisten. In dem in Fig. 1 gezeigten Zustand hat die Innenschutzhülle 7 eine wärmeisolierende Funktion, um den Atembeutel 1 gegenüber der Chemikalpatrone 2 vor Überhitzung zu schützen, da die Chemikalpatrone 2 aufgrund der in dieser stattfindenden exothermen Reaktion stark erhitzt wird.

Die Innenschutzhülle 7 hat jedoch noch eine andere, nachfolgend anhand der Fig. 2 erläuterte wichtige Funktion. Das zuvor beschriebene Atemschutzgerät wird in einem Notfall als Selbstretter eingesetzt und wird von dem Benutzer während dessen Tätigkeit in einer gefährdeten Umgebung zur Sicherheit immer mitgeführt und in dieser - oft viele Jahre andauernden Zeit - in einem stabilen, aufklappbaren Schutzbehälter 10 aufbewahrt. Der Schutzbehälter 10 ist mit einem an dessen Außenfläche angebrachten Befestigungsmittel 14 am Gürtel des Benutzers gehalten. Während dieser passiven Benutzung sind der Schutzbehälter 10 und die in diesem untergebrachte Chemikalpatrone 2 einschließlich der darin befindlichen Chemikalie sowie der Atembeutel 1 einer erheblichen mechanischen Belastung durch Stöße und Erschütterungen ausgesetzt. Daraus resultiert zum einen eine allmähliche Pulverisierung des in der Chemikalpatrone 2 enthaltenen Granulats und damit eine Beeinträchtigung der ordnungsgemäßen Funktion des Atemschutzgerätes. Die Innenschutzhülle 7, die aus einem relativ dickwandigen Nadelfilz besteht, dämpft die auf die Chemikalpatrone 2 und deren Inhalt wirkenden Erschütterungen.

Wie in Fig. 1 mit den Pfeilen angedeutet, wird der Atembeutel 1 zum Zwecke der Verpackung gefaltet und eng an die Chemikalpatrone 2 (siehe Fig. 2) angelegt. Der durch die in einem langen Zeitraum auftretenden Relativbewegungen zwischen der Außenseite der Chemikalpatrone 2 und der Innenseite des Atembeutels 1 aufgrund der Reibung auftretende Verschleiß und die damit verbundene Beschädigung und Undichtheit des Atembeutels 1 sind wegen der zwischengeschalteten weichen und glatten Innenschutzhülle 7 aus Nadelfilz somit ausgeschlossen.

Darüber hinaus treten aber auch zwischen der Innenwand des Schutzbehälters 10 und der Außenfläche des Atembeutels 1, und zwar an den Faltstellen des Atembeutels 1 im Bodenbereich der Chemikalpatrone 2, starke Reibungskräfte auf, in deren Folge der Atembeutel 1 - ausgehend von seiner Außenfläche - beschädigt und letztlich undicht wird. Dieser Verschleißwirkung wird dadurch begegnet, dass in verpacktem Zustand der gefährdete Teil des Atembeutels 1, das heißt, dessen um den unteren Teil der Chemikalpatrone 2 gefalteter Bereich, mit einer Schutzkappe 11 aus Nadelfilz abgedeckt ist. Die Schutzkappe 11 hat einen Boden 12 und eine leicht nach außen geneigte Wand 13. Wenn das Atemschutzgerät in einem Notfall benutzt werden muss, wird der aus zwei stabilen Halbschalen zusammengesetzte Schutzbehälter 10 geöffnet und aufgeklappt, so dass das Atemschutzgerät herausfällt und sofort angelegt werden kann. Dabei fällt die Schutzkappe 11 ab.

In der Kombination aus Innenschutzhülle 7 und äußerer Schutzkappe 11 werden in verpacktem Zustand die auf das Chemikal-Granulat wirkenden Erschütterungen gedämpft, die Bewegung des Atembeutels und der Chemikalpatrone relativ zueinander bzw. zum Schutzbehälter minimiert und der direkte Kontakt zwischen dem Atembeutel und dem Schutzbehälter bzw. der Chemikalpatrone verhindert. Daraus resultiert eine lange Lebensdauer des Atemschutzgerätes.

### Bezugszeichenliste

- 1: Atembeutel
- 2: Chemikalpatrone
- 3: Atemschlauch
- 4: Mundstück
- 5: Nasenklemme
- 6: Aufnahme
- 7: Innenschutzhülle
- 8: Boden v. 7
- 9: Öffnungen in 8
- 10: Schutzbehälter
- 11: Schutzkappe
- 12: Boden v. 11
- 13: Wand v. 11
- 14: Befestigungsmittel

## Patentansprüche

1. In einem Schutzbehälter verpacktes Atemschutzgerät mit einer Sauerstoff erzeugenden Chemikalie zur Selbstrettung, das eine an einen Atemschlauch und an einen Atembeutel angeschlossene sowie von diesem nahezu vollständig umgebene Chemikalpatrone mit in deren dem Atemschlauchanschluss gegenüberliegenden unteren Bereich in den Atembeutel mündenden Öffnungen umfasst, wobei der im Innern des Atem- beutels liegende Teil der Chemikalpatrone bis auf deren in den Atembeutel mündenden Öffnungen voll- ständig von einer selbst haltenden Innenschutzhülle aus einem stoßdämpfenden und wärmeisolierenden Material umgeben ist,
**dadurch gekennzeichnet,**
**dass** der untere Bereich der Chemikalpatrone (2) mit dem um diese gefalteten Atembeutel (1) innerhalb des Schutzbehälters (10) von außen mit einer flexiblen, lose anliegenden Schutzkappe (11) aus einem stoßdämpfenden und wärmeisolierenden Material abgedeckt ist und
**dass** die Innenschutzhülle (7) und die Schutzkappe (11) aus einem weichen, glatten textilen Material bestehen.

2. In einem Schutzbehälter verpacktes Atemschutzgerät nach Anspruch 1, **dadurch gekennzeichnet, dass** das textile Material ein Nadelfilz ist.

3. In einem Schutzbehälter verpacktes Atemschutzgerät nach Anspruch 1, **dadurch gekennzeichnet, dass** die Innenschutzhülle (7) elastisch an der Chemikalpatrone (2) verspannt ist.

4. In einem Schutzbehälter verpacktes Atemschutzgerät nach Anspruch 3, **dadurch gekennzeichnet, dass** die Innenschutzhülle (7) einen Boden (8) mit Öffnungen (9), deren Lage mit in der Chemikalpatrone (2) vorhandenen Öffnungen übereinstimmt, sowie einen vom Boden (8) senkrecht abstrebenden Mantel aufweist.

5. In einem Schutzbehälter verpacktes Atemschutzgerät nach Anspruch 1, **dadurch gekennzeichnet, dass** die Schutzkappe (11) einen Boden (12) und einen von diesem schräg nach außen abstrebenden Mantel (13) aufweist.

## Claims

1. Breathing apparatus, packed in a protective container, with an oxygen-generating chemical, for self rescue, which comprises a chemical cartridge, connected to a breathing tube and to a breathing bag and almost completely surrounded thereby, with openings opening out into the breathing bag in its lower region lying opposite the breathing tube connection, wherein the part of the chemical cartridge lying inside the breathing bag is completely surrounded, apart from its openings opening out into the breathing bag, by a self-retaining inner protective covering of a shock-absorbing and thermally insulating material,
**characterized in that**
the lower region of the chemical cartridge (2) with the breathing bag (1) folded around it inside the protective container (10) is covered from the outside with a flexible, loosely fitting protective cap (11) of a shock-absorbing and thermally-insulating material and
the inner protective covering (7) and the protective cap (11) consist of a soft, smooth textile material.

2. Breathing apparatus packed in a protective container according to Claim 1, **characterized in that** the textile material is a needle felt.

3. Breathing apparatus packed in a protective container according to Claim 1, **characterized in that** the inner protective covering (7) is tensioned elastically against the chemical cartridge (2).

4. Breathing apparatus packed in a protective container according to Claim 3, **characterized in that** the inner protective covering (7) has a base (8) with openings (9), the position of which coincides with openings present in the chemical cartridge (2), and has a casing projecting perpendicularly from the base (8).

5. Breathing apparatus packed in a protective container according to Claim 1, **characterized in that** the protective cap (11) has a base (12) and a casing (13) projecting obliquely outwards therefrom.

## Revendications

1. Appareil de protection respiratoire emballé dans un contenant de protection comprenant un produit chimique produisant de l'oxygène pour l'auto-sauvetage, qui comprend une cartouche de produit chimique rattachée à un tuyau flexible respiratoire et à un sac respiratoire et presque complètement entourée par ceux-ci, avec dans sa partie inférieure opposée au raccordement du tuyau flexible respiratoire des ouvertures débouchant dans le sac respiratoire, sachant que la partie de la cartouche de produit chimique à l'intérieur du sac respiratoire jusqu'à ses ouvertures débouchant dans le sac respiratoire est entourée complètement par une enveloppe de protection intérieure à auto-maintien en matériau amortissant contre les chocs et isolant contre la chaleur,
**caractérisé en ce que**
la partie inférieure de la cartouche de produit chimique (2) est couverte de l'extérieur, avec le sac respiratoire (1) plié autour d'elle à l'intérieur du contenant de protection (10), par un bouchon de protection (11) flexible et mobile en matériau amortissant contre les chocs et isolant contre la chaleur et
que l'enveloppe de protection intérieure (7) et le bouchon de protection (11) sont en matériau textile souple et lisse.

2. Appareil de protection respiratoire emballé dans un contenant de protection selon la revendication 1, **caractérisé en ce que** le matériau textile est en feutre aiguilleté.

3. Appareil de protection respiratoire emballé dans un contenant de protection selon la revendication 1, **caractérisé en ce que** l'enveloppe de protection intérieure (7) est tendue élastiquement sur la cartouche de produit chimique (2).

4. Appareil de protection respiratoire emballé dans un contenant de protection selon la revendication 3, **caractérisé en ce que** l'enveloppe de protection intérieure (7) présente un fond (8) avec des ouvertures (9) dont la position correspond aux ouvertures présentes dans la cartouche de produit chimique (2), ainsi qu'une enveloppe partant verticalement du fond (8).

5. Appareil de protection respiratoire emballé dans un contenant de protection selon la revendication 1, **caractérisé en ce que** le bouchon de protection (11) présente un fond (12) et une enveloppe (13) partant de biais vers l'extérieur depuis celui-ci.
